# FASCICULE DE BREVET EUROPEEN

(11) **EP 2 734 804 B1**
(45) Date de publication et mention de la délivrance du brevet: **16.08.2017**
(21) Numéro de dépôt: 12738124.2
(22) Date de dépôt: 20.07.2012
(51) Int. Cl.: F28F 9/00, F28F 9/02

(54) **BRIDE DE CONNEXION, BOITE COLLECTRICE ET ECHANGEUR THERMIQUE ASSOCIES**
ANSCHLUSSZWINGE SOWIE ZUGEHÖRIGER SAMMELKASTEN UND WÄRMETAUSCHER
CONNECTION FLANGE AND ASSOCIATED COLLECTOR BOX AND HEAT EXCHANGER

(30) Priorité: 21.07.2011 FR 1156643
(43) Date de publication de la demande: 28.05.2014
(73) Titulaire: Valeo Systemes Thermiques, 78320 Le Mesnil Saint Denis (FR)
(72) Inventeur: MOREAU, Laurent, F-78000 Versailles (FR)
(86) Numéro de dépôt international: PCT/EP2012/064359
(87) Numéro de publication internationale: WO 2013/011144

(56) Documents cités:
- EP-A1- 1 577 627
- EP-A2- 0 821 213
- FR-A1- 2 807 153
- JP-A- 9 264 694

## Description

L'invention concerne une bride d'une boîte collectrice d'un échangeur thermique, notamment pour véhicule automobile, selon le préambule de la revendication 1. Une telle bride est connue du document EP 0 821 213 A. On connait déjà des échangeurs thermiques utilisés dans les véhicules automobiles, par exemple comme condenseur dans un circuit de climatisation.

Un tel circuit comporte généralement un compresseur, un condenseur ou refroidisseur de gaz, un détendeur et un évaporateur. Le condenseur est agencé de façon à condenser et/ou refroidir le premier fluide par échange thermique avec le second fluide.

Dans ce cas, le premier fluide mis en oeuvre peut être un fluide réfrigérant, tel qu'un fluide à base de fréon, et le second fluide par un fluide de refroidissement tel que de l'air.

Généralement, l'échangeur thermique comprend un faisceau de tubes d'échange thermique, et une boîte collectrice.

La boîte collectrice peut dans certaines solutions connues être réalisée en deux parties avec un collecteur pour recevoir les extrémités des tubes et un couvercle venant se fixer sur le collecteur pour fermer la boîte collectrice en assurant l'étanchéité. Le couvercle est généralement apte à recevoir des brides de connexion formant entrée/sortie pour un fluide devant traverser l'échangeur thermique.

Cependant une première solution de brides de connexion nécessite un usinage pour réaliser la jonction au collecteur.

Il a été proposé des brides réalisées par extrusion selon un autre sens d'extrusion que les premières brides précitées, de façon à réaliser de façon simple une zone de sertissage au collecteur permettant de s'affranchir de l'usinage supplémentaire pour réaliser cette jonction.

Par ailleurs, le couvercle est généralement également apte à recevoir des adaptateurs de fixation de l'échangeur sur un support du véhicule automobile.

Dans une optique de réduction de coût, il est connu que cette fonction de fixation soit assurée par les brides de connexion.

Cependant selon la variante de réalisation des brides extrudées selon un nouveau sens d'extrusion par rapport aux premières brides connues, l'intégration d'adaptateurs de fixation sur la bride nécessite un usinage supplémentaire important.

Cet usinage entraîne généralement un surcoût et va à l'encontre de la réduction de coût cherchée en réalisant la fonction de fixation sur les brides de connexion.

L'invention a donc pour objectif de pallier ces différents inconvénients de l'art antérieur.

À cet effet, l'invention a pour objet une bride de connexion pour boîte collectrice d'échangeur thermique selon la revendication 1. Ladite bride peut en outre comporter une ou plusieurs caractéristiques suivantes, prises séparément ou en combinaison :
- ledit adaptateur de fixation est vissé sur ladite bride;
- ladite bride et ledit adaptateur de fixation sont solidarisés par brasage;
- ledit adaptateur de fixation est configuré pour être serti dans ledit logement de ladite bride;
- ledit adaptateur de fixation serti sur ladite bride est configuré pour maintenir ledit adaptateur de fixation et ladite bride pendant le brasage;
- ladite bande est pliée de sorte qu'au moins une extrémité de ladite bande est configurée pour venir en contact avec une surface complémentaire dudit support de fixation;
- ledit adaptateur de fixation est réalisé en aluminium;
- ladite bride présente un profil configuré pour recevoir des moyens de sertissage complémentaires associés d'une boîte collectrice, et ledit profil est réalisé par extrusion selon le sens d'extrusion de ladite bride.

L'invention concerne aussi une boîte collectrice de fluide pour échangeur thermique notamment pour véhicule automobile comportant au moins une bride de connexion définissant une entrée et/ou une sortie de fluide telle que définie ci-dessus.

Selon un mode de réalisation, la boîte collectrice comprend un collecteur de fluide et un couvercle pour fermer ledit collecteur, et ledit collecteur présente des moyens de sertissage configurés pour être repliés sur ladite au moins une bride de connexion.

L'invention concerne encore un échangeur thermique notamment pour véhicule automobile comportant au moins une boîte collectrice comprenant au moins une bride de connexion telle que définie ci-dessus.

Selon un mode de réalisation, ledit échangeur est un condenseur notamment pour un circuit de climatisation dans un véhicule automobile. Les caractéristiques et avantages de l'invention apparaîtront plus clairement à la lecture de la description suivante, donnée à titre d'exemple illustratif et non limitatif, et des dessins annexés parmi lesquels :
- la figure 1 représente de façon simplifiée une vue de côté d'un échangeur thermique,
- la figure 2 est une vue partielle représentant un collecteur et une bride de connexion de l'échangeur de la figure 1,
- la figure 3 est une vue en perspective de la bride de connexion des figures 1 et 2,
- la figure 4 est une vue en perspective d'une bande de fixation pour la fixation de l'échangeur sur un support du véhicule, et
- la figure 5 est une vue en perspective de la bride de connexion et de la bande de fixation assemblées.

Dans ces figures, les éléments sensiblement identiques portent les mêmes références.

On a représenté de façon simplifiée sur la figure 1, un échangeur thermique 1, tel qu'un condenseur d'un circuit de climatisation, comprenant un faisceau formé d'une multiplicité de tubes 3, agencés selon une ou plusieurs rangées de tubes 3.

L'échangeur 1 comporte dans l'exemple illustré deux boîtes collectrices 5 de fluide de façon à permettre l'admission d'un fluide pour circuler dans le faisceau, puis l'évacuation du fluide.

On prévoit à cet effet des brides 7 d'entrée et de sortie du fluide montées selon l'exemple illustré sur une boîte collectrice 5.

Les brides de connexion 7 sont par exemple en aluminium ou en alliage d'aluminium.

Une boîte collectrice 5 peut comporter une première partie formant collecteur 9 pour recevoir les extrémités des tubes 3.

La boîte collectrice 5 peut comporter encore un couvercle 11 pour fermer la boîte 5. Le collecteur 9 et le couvercle 11 associé délimitent ainsi une cavité à l'intérieur de laquelle débouchent les extrémités des tubes 3.

Le collecteur 9 et le couvercle 11 sont par exemple réalisés en deux parties distinctes.

Comme cela est mieux visible sur la figure 2, le collecteur 9 présente à titre d'exemple une forme générale sensiblement en « U » avec deux branches latérales 13. À cet effet, le collecteur 9 présente une multiplicité de fentes transversales parallèles les unes aux autres et dont la forme est adaptée à celle des extrémités de tube 3 qui traversent le collecteur 9.

Par ailleurs, les branches latérales 13 du collecteur 9 présentent respectivement à leurs extrémités, des moyens de sertissage 15 destinés à être repliées vers l'intérieur de la cavité délimitée par le collecteur 9 et le couvercle 11, de façon à s'appuyer sur la face externe du couvercle 11. On entend par « face externe », la face du couvercle 9 orientée vers l'extérieur de la cavité.

Les moyens de sertissage 15 sont selon l'exemple illustré réalisés par les bordures longitudinales 15 du collecteur 9.

Le couvercle 11 présente quant à lui une forme complémentaire du collecteur 9.

Selon le mode de réalisation illustré, le couvercle 11 présente également une forme générale sensiblement en « U » avec deux branches latérales 17. La forme en « U » du couvercle 11 est inversée par rapport à la forme en « U » du collecteur 9. Cela permet l'emboîtement du collecteur 9 et du couvercle 11, et le sertissage des bordures longitudinales 15 du collecteur 9 sur le couvercle 11, plus précisément sur la face externe du couvercle 11.

Pour cela, la distance qui sépare les faces externes des branches latérales 17 du couvercle 11 est sensiblement égale, par valeurs inférieures, à la distance qui sépare les faces internes des branches latérales 13 du collecteur 9.

Par analogie avec « face externe », on entend par « face interne », une face orientée vers l'intérieur de la cavité.

En outre, les moyens de sertissage 15 du collecteur sont également configurés pour être sertis sur la bride de connexion 7.

À cet effet, la bride de connexion 7 présente une forme complémentaire aux moyens de sertissage 15 formés ici par les bordures longitudinales 15 du collecteur 9.

Plus précisément, la bride de connexion 7 présente au niveau de ses flancs 19 et 21 un profil adapté à la réception des bordures longitudinales du collecteur 9.

Selon le mode de réalisation illustré sur les figures 2 et 3, la bride de connexion 7 présente par exemple sur au moins un flanc 19 une gorge 23. Lors du sertissage, les bordures longitudinales du collecteur 9 sont repliées dans cette gorge 23.

L'autre flanc 21 de la bride 7 peut par exemple présenter une butée 25 contre laquelle l'intérieur d'une bordure longitudinale 15 vient en contact lorsqu'elle est repliée.

En outre, la bride 7 présente à son extrémité en contact avec le couvercle 11, une forme complémentaire de celle du couvercle 11 de façon à épouser la forme du couvercle 11. Selon l'exemple illustré l'extrémité de la bride 7 présente une forme sensiblement en « U ».

Ainsi, lorsque les bordure longitudinales 15 du collecteur 9 sont repliées, on assure à la fois le sertissage entre la bride 7 et le collecteur 9, et le maintien du couvercle 11 entre la bride 7 et le collecteur 9.

Ce profil particulier de la bride 7 permet une connexion simplifiée entre la boîte collectrice 5 et la bride de connexion 7 par sertissage, sans nécessiter d'usinage particulier sur la bride de connexion 7 pour l'adapter.

En effet, ce profil particulier de la bride 7 est réalisé par extrusion. Cette extrusion se fait selon le sens d'extrusion représenté de façon schématique par la flèche A sur la figure 3.

Par ailleurs, on prévoit des adaptateurs de fixation 27 (cf figure 1) de l'échangeur 1 sur un support de fixation du véhicule (non représenté). Il s'agit notamment de maintenir un tel échangeur 1 dans l'environnement sous le capot du véhicule.

Il peut être nécessaire que ces adaptateurs de fixation 27 correspondent à des emplacements « standards » dans le véhicule. On entend par là, que ces adaptateurs de fixation 27 doivent présenter des surfaces de fixation aux mêmes emplacements que selon l'art antérieur.

Afin de réduire les coûts, les brides de connexion 7 comportent avantageusement de tels adaptateurs de fixation 27.

Les brides de connexion 7 présentant le profil particulier tel que décrit précédemment présentent au niveau de leurs flancs 19,21 des surfaces planes aptes à recevoir des adaptateurs de fixation 27.

Les adaptateurs de fixation 27 sont par exemple réalisés en aluminium ou en alliage d'aluminium.

Comme l'illustre la figure 1, chaque bride de connexion 7 peut comporter un adaptateur de fixation 27.

L'adaptateur de fixation 27 est par exemple solidarisé à la bride de connexion 7 associée par brasage.

On prévoit pour cela, qu'une bride 7 comporte un logement 29 (visible sur la figure 3) pour recevoir un adaptateur de fixation 27 et pour permettre l'assemblage de la bride 7 et de l'adaptateur de fixation 27.

Ce logement 29 est pratiqué dans la bride 7 par extrusion et selon le même sens d'extrusion de la bride 7, représenté de façon schématique par la flèche A sur la figure 3.

Ce logement 29 est réalisé en même temps que la bride 7.

La réalisation du logement 29 pour recevoir l'adaptateur de fixation 27 selon le même sens d'extrusion de la bride 7 permet de limiter les coûts de production. On s'affranchit d'un surcoût d'usinage de la bride 27 pour pratiquer des adaptateurs de fixation sur la bride 7.

Selon l'exemple illustré, le logement 29 est réalisé sous la forme d'une rainure.

Plus précisément, le logement 29 est par exemple une rainure de sertissage.

On peut prévoir en variante que l'adaptateur de fixation 27 soit par exemple vissé sur la bride 7, voire vissé dans le logement 29.

Selon le mode de réalisation illustré sur les figures 1, 4 et 5, les adaptateurs de fixation 27 sont réalisés sous la forme de bandes de fixation 27.

Une telle bande de fixation 27 est mieux visible sur la figure 4.

La bande de fixation 27 présente une forme complémentaire du logement 29 de la bride de connexion 7; cette forme étant en outre adaptée de façon à présenter des surfaces de fixation à des emplacements dits « standards » dans le véhicule. Ainsi, la bande de fixation 27 présente une partie 31 d'assemblage complémentaire de la rainure 29 de la bride 7.

Cette partie 31 d'assemblage présente une forme générale sensiblement en « U » avec une branche centrale 31a et deux branches latérales 31b et 31c qui s'étendent de part et d'autre de la branche centrale 31a.

Cette forme en « U » permet de monter la bande 27 dans le rail 29 de sorte que la bande 27 enveloppe également au moins partiellement une partie des flancs 19 et 21 de la bride 7.

En outre, la bande de fixation 27 est pliée à au moins une extrémité 31b,31c.

De la sorte la ou les extrémités peuvent venir en contact avec une surface complémentaire (non représentée) du support sur lequel l'échangeur 1 doit être fixé. Cette surface complémentaire peut être à un emplacement dit « standard » conforme aux pratiques de l'art antérieur. La bande de fixation 27 est pliée des deux côtés, de façon à former deux surfaces de fixation 33 et 35 qui viennent aux emplacements dits « standards » pour la fixation avec le support de l'échangeur (non représenté).

La bande 27 décrit donc de part et d'autre une forme sensiblement en escalier.

Comme dit précédemment, le logement 29 est par exemple une rainure de sertissage. Dans ce cas, la bande de fixation 27 est sertie dans la rainure 29.

Ce sertissage permet de maintenir assemblées la bande de fixation 27 et la bride de connexion 7 en vue de leur brasage pour leur solidarisation définitive.

On comprend donc qu'une bride de connexion 7 comportant un adaptateur de fixation reçu dans un logement pratiqué dans le même sens d'extrusion que la bride, permet de réduire les coûts de production, puisque d'une part la fonction de fixation mécanique de l'échangeur à l'environnement véhicule est portée par la bride, et que d'autre part il n'est pas nécessaire de prévoir de d'usinage supplémentaire de la bride 7 pour réaliser cette fonction.

Une telle bride de connexion 7 peut donc avoir le design préféré décrit précédemment permettant une jonction simple par sertissage de la bride de connexion 7 sur la boîte collectrice 5.

## Revendications

1. Bride de connexion pour boîte collectrice d'échangeur thermique, ladite bride (7) définissant une entrée et/ou une sortie de fluide, ladite bride (7) comportant un adaptateur (27) de fixation destiné à la fixation dudit échangeur sur un support de fixation du véhicule, ledit adaptateur (27) étant réalisé distinctement de ladite bride (7), la bride comportant un logement (29) pour recevoir ledit adaptateur (27) de fixation, tel que ledit logement (29) soit réalisé par extrusion selon le sens d'extrusion de ladite bride (7), ledit logement (29) étant réalisé sous la forme d'une rainure, ledit adaptateur (27) de fixation est réalisé sous la forme d'une bande de fixation, **caractérisée en ce que** ledit adaptateur (27) de fixation est réalisé sous la forme d'une bande de fixation présentant une partie d'assemblage (31) complémentaire de la rainure (29), ladite partie d'assemblage (31) présentant une forme sensiblement en U avec une partie centrale (31a) et deux branches latérales (31b, 31c) qui s'étendent de part et d'autre de la branche centrale (31a), la bande de fixation 27 étant pliée des deux côtés, de façon à former deux surfaces de fixation (33, 35).

2. Bride selon la revendication 1, **caractérisée en ce que** ledit adaptateur (27) de fixation est vissé sur ladite bride (7).

3. Bride selon la revendication 1, **caractérisée en ce que** ledit adaptateur (27) de fixation est serti dans ledit logement (29) de ladite bride (7).

4. Bride selon l'une quelconque des revendications précédentes, **caractérisée en ce que** ladite bride (7) et ledit adaptateur (27) de fixation sont solidarisés par brasage.

5. Bride selon la revendication 3, **caractérisée en ce que** ledit adaptateur (27) de fixation serti sur ladite bride (7) est configuré pour maintenir ledit adaptateur de fixation et ladite bride (7) pendant le brasage.

6. Bride selon l'une quelconque des revendications 1 à 5, **caractérisée en ce que** ladite bande est pliée de sorte qu'au moins une extrémité (33,35) de ladite bande est configurée pour venir en contact avec une surface complémentaire dudit support de fixation.

7. Bride selon l'une quelconque des revendications précédentes, **caractérisée en ce que** ledit adaptateur (27) de fixation est réalisé en aluminium.

8. Bride selon l'une quelconque des revendications précédentes, **caractérisée en ce qu'**elle présente un profil configuré pour recevoir des moyens de sertissage complémentaires associés d'une boîte collectrice (5), et **en ce que** ledit profil est réalisé par extrusion selon le sens d'extrusion de ladite bride (7).

9. Boîte collectrice de fluide pour échangeur thermique notamment pour véhicule automobile, **caractérisée en ce qu'**elle comporte au moins une bride de connexion (7) définissant une entrée et/ou une sortie de fluide conforme à l'une quelconque des revendications précédentes.

10. Boîte collectrice selon la revendication 9, **caractérisée en ce qu'**elle comprend un collecteur (9) de fluide et un couvercle (11) pour fermer ledit collecteur (9), et **en ce que** ledit collecteur (9) présente des moyens de sertissage configurés pour être repliés sur ladite au moins une bride de connexion (7).

11. Échangeur thermique notamment pour véhicule automobile comportant au moins une boîte collectrice (5) de fluide selon au moins l'une des revendications 9 et 10.

12. Échangeur thermique selon la revendication 11, **caractérisé en ce qu'**il est un condenseur notamment pour un circuit de climatisation dans un véhicule automobile.

## Patentansprüche

1. Verbindungsflansch für einen Sammelbehälter eines Wärmetauschers, wobei der Flansch (7) einen Fluideingang und/oder -ausgang definiert, wobei der Flansch (7) einen Befestigungsadapter (27) aufweist, der zur Befestigung des Tauschers an einem Befestigungsträger des Fahrzeugs bestimmt ist, wobei der Adapter (27) getrennt vom Flansch (7) hergestellt wird, wobei der Flansch eine Aufnahme (29) für den Empfang des Befestigungsadapters (27) aufweist, derart, dass die Aufnahme (29) durch Extrudieren in der Extrudierrichtung des Flansches (7) hergestellt wird, wobei die Aufnahme (29) in Form einer Rille hergestellt wird, wobei der Befestigungsadapter (27) in Form eines Befestigungsstreifens hergestellt wird, **dadurch gekennzeichnet, dass** der Befestigungsadapter (27) in Form eines Befestigungsstreifens hergestellt wird, der einen Montageteil (31) komplementär zur Rille (29) aufweist, wobei der Montageteil (31) im Wesentlichen eine U-Form mit einem zentralen Teil (31a) und zwei seitlichen Schenkeln (31b, 31c) aufweist, die sich zu beiden Seiten des zentralen Schenkels (31a) erstrecken, wobei der Befestigungsstreifen (27) auf beiden Seiten umgebogen ist, um zwei Befestigungsflächen (33, 35) zu formen.

2. Flansch nach Anspruch 1, **dadurch gekennzeichnet, dass** der Befestigungsadapter (27) auf den Flansch (7) geschraubt wird.

3. Flansch nach Anspruch 1, **dadurch gekennzeichnet, dass** der Befestigungsadapter (27) in die Aufnahme (29) des Flanschs (7) eingepasst wird.

4. Flansch nach einem der vorhergehenden Ansprüche, **dadurch gekennzeichnet, dass** der Flansch (7) und der Befestigungsadapter (27) durch Löten fest miteinander verbunden werden.

5. Flansch nach Anspruch 3, **dadurch gekennzeichnet, dass** der auf den Flansch (7) eingepasste Befestigungsadapter (27) konfiguriert ist, den Befestigungsadapter und den Flansch (7) während des Lötens zu halten.

6. Flansch nach einem der Ansprüche 1 bis 5, **dadurch gekennzeichnet, dass** der Streifen so umgebogen ist, dass mindestens ein Ende (33, 35) des Streifens konfiguriert ist, mit einer komplementären Fläche des Befestigungsträgers in Kontakt zu kommen.

7. Flansch nach einem der vorhergehenden Ansprüche, **dadurch gekennzeichnet, dass** der Befestigungsadapter (27) aus Aluminium hergestellt wird.

8. Flansch nach einem der vorhergehenden Ansprüche, **dadurch gekennzeichnet, dass** er ein Profil aufweist, das konfiguriert ist, zugeordnete komplementäre Einpasseinrichtungen eines Sammelbehälters (5) zu empfangen, und dass das Profil durch Extrudieren in Extrudierrichtung des Flanschs (7) hergestellt wird.

9. Fluidsammelbehälter für einen Wärmetauscher insbesondere für ein Kraftfahrzeug, **dadurch gekennzeichnet, dass** er mindestens einen Verbindungsflansch (7) aufweist, der einen Fluideingang und/oder -Ausgang nach einem der vorhergehenden Ansprüche definiert.

10. Sammelbehälter nach Anspruch 9, **dadurch gekennzeichnet, dass** er einen Fluidkollektor (9) und einen Deckel (11) aufweist, um den Kollektor (9) zu verschließen, und dass der Kollektor (9) Einpasseinrichtungen aufweist, die konfiguriert sind, auf den mindestens einen Verbindungsflansch (7) umgebogen zu werden.

11. Wärmetauscher, insbesondere für ein Kraftfahrzeug, der mindestens einen Fluidsammelbehälter (5) nach mindestens einem der Ansprüche 9 und 10 aufweist.

12. Wärmetauscher nach Anspruch 11, **dadurch gekennzeichnet, dass** er ein Kondensator insbesondere für einen Klimatisierungskreislauf in einem Kraftfahrzeug ist.

## Claims

1. Connecting flange for a heat exchanger collector box, said flange (7) defining a fluid inlet and/or outlet, said flange (7) comprising a fixing adapter (27) intended for fixing said exchanger to a fixing support of the vehicle, said adapter (27) being produced separately from said flange (7), the flange comprising a housing (29) to house said fixing adapter (27), such that said housing (29) is produced by extrusion in the direction of extrusion of said flange (7), said housing (29) being produced in the form of a groove, said fixing adapter (27) is produced in the form of a fixing strip, **characterized in that** said fixing adaptor (27) is produced in the form of a fixing strip offering an assembly part (31) that complements the groove (29), said assembly part (31) being substantially U-shaped with a central part (31a) and two lateral branches (31b, 31c) extending one on either side of the central branch (31a), the fixing strip 27 being bent on both sides, so as to form two fixing surfaces (33, 35).

2. Flange according to Claim 1, **characterized in that** said fixing adapter (27) is screwed to said flange (7).

3. Flange according to Claim 1, **characterized in that** said fixing adapter (27) is crimped into said housing (29) of said flange (7).

4. Flange according to any one of the preceding claims, **characterized in that** said flange (7) and said fixing adapter (27) are joined together by brazing.

5. Flange according to Claim 3, **characterized in that** said fixing adapter (27) crimped to said flange (7) is configured to hold said fixing adapter and said flange (7) during brazing.

6. Flange according to any one of Claims 1 to 5, **characterized in that** said strip is bent in such a way that at least one end (33, 35) of said strip is configured to come into contact with a complementary surface of said fixing support.

7. Flange according to any one of the preceding claims, **characterized in that** said fixing adapter (27) is made of aluminum.

8. Flange according to any one of the preceding claims, **characterized in that** it has a profile configured to accept complementary crimping means associated with a collector box (5), and **in that** said profile is produced by extrusion in the direction of extrusion of said flange (7).

9. Fluid collector box for a heat exchanger notably for a motor vehicle, **characterized in that** it comprises at least one connecting flange (7) defining a fluid inlet and/or outlet according to any one of the preceding claims.

10. Collector box according to Claim 9, **characterized in that** it comprises a fluid header (9) and a cover (11) to close said header (9), and **in that** said header (9) has crimping means configured to be bent over onto said at least one connecting flange (7).

11. Heat exchanger, notably for a motor vehicle, comprising at least one fluid collector box (5) according to at least either one of Claims 9 and 10.

12. Heat exchanger according to Claim 11, **characterized in that** it is a condenser notably for an air conditioning circuit in a motor vehicle.
